# FASCICULE DE BREVET EUROPEEN

(11) **EP 1 179 828 B1**
(45) Date de publication et mention de la délivrance du brevet: **24.09.2003**
(21) Numéro de dépôt: 01402081.2
(22) Date de dépôt: 01.08.2001
(51) Int. Cl.: H01H 13/02

(54) **Touche lumineuse multi-messages à éclairages indépendants, notamment pour façade d'équipement aéronautique, et barrette constituée de telles touches**
Druckknopf mit mehreren unabhängigen Beleuchtungen, insbesondere für die Luftfahrtindustrie, und aus solchen Druckknöpfen bestehendes Reihenmodul
Illuminated push button with a plurality of independent light emitters, in particular for aeronautical use, and row module comprising such push buttons

(30) Priorité: 11.08.2000 FR 0010587
(43) Date de publication de la demande: 13.02.2002
(73) Titulaire: Team, 94150 Rungis (FR)
(72) Inventeur: Tholin, Francis, 92150 Suresnes (FR); Gomez, Antoinette, 75020 Paris (FR)
(74) Mandataire: Jaunez, Xavier

(56) Documents cités:
- JP-A- 11 073 838
- US-A- 3 093 718
- US-A- 4 535 396
- PATENT ABSTRACTS OF JAPAN vol. 013, no. 520 (P-963), 21 novembre 1989 (1989-11-21) & JP 01 211195 A (SANDEN CORP;OTHERS: 01), 24 août 1989 (1989-08-24)

## Description

L'invention concerne les touches lumineuses, en particulier les touches lumineuses multi-messages à éclairage indépendant destinées aux façades d'équipements, notamment aéronautiques ou automobiles.

Par message, on entend tout type de motif, de type symbolique ou alphanumérique, généralement porté en face avant des touches ou des boutons, indiquant la fonction du bouton, et le cas échéant, l'état de la ou des actions commandées par ladite touche ou ledit bouton.

Les touches lumineuses utilisées pour les équipements aéronautiques doivent assurer plusieurs fonctions malgré leur petite taille, ce qui contribue à la complexité des touches actuellement rencontrées. En effet, ces touches doivent simultanément assurer un contact électrique par pression sur un contacteur installé sur la façade, et une information au moyen d'une signalétique lumineuse, faisant en général appel à une face avant transparente munie d'un cache à la forme du message, rétroéclairée par un éclairage intérieur.

Sur certaines touches, il est intéressant de pouvoir disposer d'au moins deux sources d'éclairage différentes, afin d'éclairer sélectivement deux messages différents ou plus, par exemple ON et OFF, ON étant éclairé en vert, et OFF en rouge. On désignera ici ce genre de touches par le terme touche lumineuse multi-messages à éclairages indépendants. Les sources lumineuses peuvent être de même couleur, ou de couleurs différentes.

On connaît des touches comportant un socle équipé avec un contacteur électrique et d'au moins deux sources de lumière, et comportant un bouton poussoir en regard du contacteur et des sources lumineuses, ledit bouton saillant de la façade. On pourra par exemple se référer au document US-A-3 093 718. Ce bouton est constitué par un corps de bouton rigide réalisé par injection, lequel corps présente intérieurement un logement pour un poussoir muni d'un ressort, formant le moyen élastique de rappel du bouton et actionnant le contacteur. Ce bouton est fermé sur sa face avant par une étiquette (appelée vérine), comportant en transparence les deux messages à éclairer. L'intérieur du corps de bouton est cloisonné de telle façon que chaque source lumineuse éclaire un et un seul message. L'intérieur du corps de bouton est en général peint en blanc pour favoriser la diffusion de la lumière. Par ailleurs, un joint d'étanchéité rapporté est disposé autour du corps de bouton pour être serré entre le corps de bouton et la façade.

La construction d'une telle touche fait appel à de nombreuses pièces, ce qui rend le produit cher à la fabrication et à l'entretien. Par ailleurs, la constitution de barrettes de touches sur un même socle est difficile. En outre, ces touches ne sont pas parfaitement étanches, de l'humidité pouvant s'infiltrer entre le corps de bouton et la façade, malgré la présence du joint d'étanchéité.

Le document US-A-4 535 396 décrit un bouton poussoir de conception analogue à celle du bouton poussoir précédent, mais réalisé de façon plus simple. Il comporte en effet une cage cloisonnée dans laquelle sont enfilés deux blocs translucides, la cage étant insérée dans un corps entre une vérine et un support de diodes, le tout formant un ensemble rigide lié à un ressort de rappel. Dans cet agencement, le bloc translucide n'assure qu'une fonction optique.

On connaît par ailleurs des touches comprenant un bouton venu intégralement avec un rebord d'appui, auquel il est relié par un ligament périphérique souple formant l'élément élastique de rappel. Le contact électrique est obtenu grâce à la présence d'un doigt central intérieur venu de moulage avec le bouton et appuyant sur un contacteur électrique porté par la façade. Pour obtenir des touches lumineuses, on moule ce type de bouton dans un matériau translucide, puis on peint l'extérieur en noir. La face avant est ensuite gravée ou équipée d'une vérine, par exemple par collage. On obtient de manière très simple une touche lumineuse. Mais malheureusement, il n'est pas possible avec ce genre de touches d'obtenir un éclairage indépendant de plusieurs messages, en raison de la transparence du matériau utilisé, qui conduirait les différentes sources lumineuses indifféremment vers les différents messages portés par la face frontale, ce qui entraînerait une confusion dans la signalisation.

L'état de la technique est également illustré par le document JP-A-11 73838. Ce document décrit un bouton poussoir comportant un élément unitaire de conception souple, comprenant un rebord d'appui et un corps de touche creux reliés par un ligament périphérique, le corps étant compartimenté par une cloison centrale. Cependant, le corps de touche est recouvert d'un capotage rigide, dont la présence est en fait rendue nécessaire par l'absence de bloc translucide à l'intérieur de la touche.

On pourra enfin se référer a l'état de la technique le plus proche représenté par le document JP-A-01 211195 qui décrit une touche selon le préambule de la revendication 1.

L'invention a pour but de concevoir une touche lumineuse multi-messages à éclairages indépendants, ne présentant pas les inconvénients et limitations précités. Ceci est atteint avec une touche selon la revendication 1.

Il s'agit plus particulièrement d'une touche lumineuse équipant une façade d'équipement, notamment un équipement aéronautique, comprenant un rebord d'appui, et un corps de touche creux se terminant par une face frontale de manoeuvre recouverte d'un masque gravé selon des messages à éclairer, ledit corps de touche étant lié audit rebord d'appui au moyen d'un ligament périphérique, ledit corps, ledit ligament et ledit rebord étant réalisés de manière unitaire dans un matériau souple. Selon l'invention, un bloc de matériau translucide, divisé en pavés par au moins une cloison opaque sensiblement perpendiculaire à la face frontale, est enchâssé dans l'intérieur du corps de touche pour s'étendre jusqu'à la face frontale de manoeuvre de la touche.

Le bloc translucide de la touche lumineuse précitée permet non seulement de conduire la lumière, mais aussi de rigidifier le corps de touche qui est de conception souple, ce qui élimine la nécessité d'un capotage rigide.

Ainsi, si la façade est équipée de deux sources de lumière différentes, chaque pavé conduit indépendamment la lumière de l'une des sources, chaque chemin lumineux étant séparé de l'autre par la cloison opaque. Chaque source peut donc éclairer un message différent faisant partie du masque commun, chacun en regard d'un des pavés.

Avantageusement, le rebord d'appui est conformé pour présenter une excroissance périphérique faisant fonction de joint d'étanchéité saillant du côté de la façade. Ainsi, l'étanchéité est assurée sans qu'il soit nécessaire d'avoir recours à un joint rapporté.

Selon un premier mode de réalisation de la touche, les pavés sont jointifs au niveau de la face frontale.

La cloison opaque les sépare, mais les pavés sont toujours solidaires par un ligament de faible épaisseur pris entre la cloison et le masque. Les pavés sont ainsi plus facilement manipulables lors de la fabrication de la touche, surtout si l'on utilise plus de deux pavés. En outre, le ligament précité renforce la face frontale du corps de touche.

Selon une variante de réalisation, les pavés sont disjoints. On obtient ainsi une séparation optique totale des deux chemins lumineux, puisque la cloison opaque peut s'étendre jusqu'au masque.

Selon un premier aspect, le masque est une étiquette portant en transparence des messages à éclairer.

Il est ainsi très facile de rapporter le masque sur la face avant, ce qui permet de produire des touches lumineuses indifférenciées et de les particulariser par l'étiquette qu'elles portent.

Selon un deuxième aspect, un revêtement opaque recouvre la face de manoeuvre, laissant apparaître des messages à éclairer sur la face de manoeuvre.

Les messages s'obtiennent facilement par des procédés de gravure laser. Ces messages pourront selon le cas être secrets lumière éteinte, ou être rendus lisibles de jour au moyen d'une peinture translucide.

Pour les touches du type comportant un doigt intérieur de manoeuvre d'un contacteur électrique de la façade, le doigt est avantageusement porté par la cloison opaque.

Selon un premier mode de fabrication de la touche, les pavés sont collés dans le corps de touche.

Selon un deuxième mode, les pavés sont encliquetés dans le corps de touche.

Selon un troisième mode, le corps de touche avec sa ou ses cloisons, et le rebord d'appui associé, sont venus de surmoulage sur les pavés, en étant réalisés en un matériau opaque.

L'invention concerne également une barrette de touches lumineuses selon la revendication 12, constituée d'une pluralité de touches juxtaposées présentant l'une au moins des caractéristiques précitées, le rebord d'appui desdites touches formant un rebord d'appui périphérique de ladite barrette.

D'autres caractéristiques et avantages de l'invention apparaîtront plus clairement à la lumière de la description qui suit d'un mode de réalisation particulier non limitatif de l'invention, en référence aux figures des dessins annexés parmi lesquelles :
- la figure 1 est une coupe partielle en perspective d'un ensemble de façade équipé de touches lumineuses multi-messages selon l'invention ;
- la figure 2 est une vue en coupe selon II-II d'une touche multi-messages à éclairages indépendants selon l'invention ;
- la figure 3 illustre en perspective une barrette de touches lumineuses formée de plusieurs touches juxtaposées du type précité.

Sur les figures 1 et 2, un équipement 1 du type calculateur ou encore boîtier de commande aéronautique est équipé d'une façade 2 dans laquelle est ménagé au moins un orifice 3 pour accueillir en saillie de la façade un corps de touche 4 parallélépipédique formant, avec un rebord d'appui 5, une touche 6 selon l'invention. Le rebord d'appui 5 est pris en sandwich entre l'équipement 1 proprement dit et sa façade, de sorte que ce rebord 5 est immobilisé entre ces deux éléments. Le corps de touche 4 est lié au rebord d'appui 5 par un ligament ou membrane périphérique souple 7, faisant office de ressort pour repositionner le corps de touche 4 après sa manoeuvre. Le corps de touche 4, le ligament 7 et le rebord d'appui 5 sont réalisés de manière unitaire dans un matériau souple.

Ce rebord d'appui 5 présente en outre, en saillie vers la façade 2, un joint 8 d'étanchéité, destiné à empêcher que de l'humidité s'infiltre sous la façade 2. Le joint 8 est en l'espèce venu de matière avec le rebord d'appui 5, et ne constitue donc pas un composant séparé comme c'était le cas pour les touches antérieures. A l'intérieur du corps de touche est enchâssé un bloc 9 de matériau translucide, par exemple en silicone, contre un rebord 10 intérieur au corps de touche, ledit bloc 9 étant séparé en deux pavés 11 et 12 au moyen d'une cloison opaque 13, séparant les deux pavés 11 et 12 sur toute la dimension du corps de touche 4. La cloison 13 sépare ainsi le bloc 9 dans toute la longueur du corps de touche 4. Ces pavés 11 et 12 participent à la rigidité structurale du corps de touche 4, qui est quant à lui réalisé en matériau souple. Ces pavés 11 et 12 peuvent rester attachés entre eux par un ligament de faible épaisseur au niveau de la face frontale 19, comme cela a été représenté à la figure 2. L'ensemble des pavés est ainsi plus facile à manipuler lors de la fabrication de la touche, et la face frontale est renforcée. En variante, ils peuvent être complètement indépendants. La variante à pavés disjoints n'a pas été représentée ici.

Ces pavés 11,12 sont ici retenus dans le corps de touche par un rebord périphérique interne 10, permettant la tenue des pavés 11,12 dans le corps de touche 4.

En variante, ces pavés 11,12 peuvent être collés dans le corps de touche 4.

En variante encore, on surmoule ces pavés 11,12 avec un matériau opaque, du silicone par exemple, pour former la touche directement autour des pavés. Cette dernière variante est tout particulièrement intéressante pour rationaliser la fabrication, surtout si on veut réaliser des barrettes de touches, comme cela est décrit plus loin en référence à la figure 3.

Les pavés 11 et 12 conduisent chacun la lumière provenant de deux sources lumineuses 16 et 17 liées à l'équipement et se trouvant respectivement derrière les pavés 11 et 12. Ces sources lumineuses peuvent par exemple être des diodes électroluminescentes (LED), commandées pour s'allumer selon une logique définie et implantées dans l'équipement. La présence de la cloison opaque 13 empêche qu'une source lumineuse affectée à un pavé n'éclaire le pavé adjacent. Chaque pavé conduit donc la lumière d'une seule source.

Si les deux sources sont de couleurs différentes, on obtient ainsi une touche bicolore. En variante, on peut obtenir deux couleurs différentes avec deux sources de même couleur, en teintant les pavés, ou en les équipant de filtres colorés internes ou externes.

Les pavés 11 et 12 s'étendent jusqu'à une face frontale de manoeuvre 19 , ou face avant, pour conduire la lumière vers l'extérieur de la touche lumineuse 6. Cette face avant 19 est recouverte d'un masque 18. Ainsi qu'on peut le constater en figure 1, ces masques 18 laissent apparaître en transparence deux motifs pour chaque touche lumineuse bi-messages, dont certains correspondent à un message lisible tel que (ON, OFF, CALL, STOP, MECH), d'autres représentant un motif symbolique (carré, rectangle, ou toute autre forme), chacun se trouvant à l'aplomb d'un pavé. Chaque motif ou message est donc éclairé par une seule source.

Ce masque 18 peut être constitué d'une étiquette collée sur la face avant 19. En variante, on peut fabriquer ce masque en couvrant la face avant 19 d'un revêtement opaque, puis en éliminant la partie de ce revêtement correspondant aux motifs ou messages désirés, par exemple par un procédé de gravure laser.

Les messages peuvent être secrets, c'est-à-dire que les messages ne sont pas lisibles de jour s'ils ne sont pas éclairés; alternativement, les messages peuvent être rendus lisibles de jour au moyen, par exemple, d'une peinture translucide.

La cloison 13 porte en saillie un doigt 14 dirigé vers l'équipement, pour actionner un contacteur électrique associé 15 solidaire de l'équipement 1.

L'agencement de l'intérieur du corps de touche est mieux visible à la figure 3, qui présente une série de corps de touche 52 regroupés en une barrette notée 50, comportant un rebord périphérique d'appui 51 commun, formé à partir des rebords d'appui des touches lumineuses ainsi juxtaposées. Le joint d'étanchéité périphérique (non visible sur la figure) garantit alors globalement l'étanchéité pour toute la barrette ainsi formée. Il va de soi que les touches peuvent être regroupées selon tout type d'agencement géométrique, et notamment en tableau de touches.

On distingue sur la figure 3 la cloison 13 séparant les pavés 11 et 12 sur toute la longueur de chaque corps ce touche 52, et portant en saillie du rebord d'appui 51 un doigt de manoeuvre 14.

L'invention n'est pas limitée au mode particulier de réalisation qui vient d'être décrit, mais bien au contraire entend couvrir toute variante qui, avec des moyens équivalents, reproduirait les caractéristiques essentielles énoncées plus haut.

En particulier, la forme de la touche n'est pas limitée à un parallélépipède, mais peut au contraire prendre tout type de forme, polygonale, circulaire ou autre.

On peut en outre augmenter le nombre de cloisons, et partant le nombre de pavés, et donc le nombre de messages. Enfin, par exemple pour réaliser des touches tri- ou quadri- messages, la ou les cloisons ne sont pas forcément rectilignes.

## Revendications

1. Touche lumineuse multi-messages à éclairages indépendants équipant une façade d'équipement, notamment un équipement aéronautique, comprenant un rebord d'appui (5), et un corps de touche (4) creux se terminant par une face frontale de manoeuvre (19) recouverte d'un masque (18) gravé selon des messages à éclairer, ledit corps de touche (4) étant lié audit rebord d'appui (5) au moyen d'un ligament périphérique (7), ledit corps, ledit ligament et ledit rebord étant réalisés de manière unitaire dans un matériau souple, **caractérisée en ce qu'**un bloc de matériau translucide (9) divisé en pavés (11,12) par au moins une cloison opaque (13) sensiblement perpendiculaire à la face frontale (19) est enchâssé dans l'intérieur du corps de touche (4) pour s'étendre jusqu'à la face frontale de manoeuvre (19) de la touche.

2. Touche selon la revendication 1, **caractérisée en ce que** le rebord d'appui (5) est conformé pour présenter une excroissance périphérique (8) faisant fonction joint d'étanchéité saillant du côté de la façade.

3. Touche selon la revendication 1 ou 2, **caractérisée en ce que** les pavés (11,12) sont jointifs au niveau de la face frontale (19).

4. Touche selon la revendication 1 ou 2, **caractérisée en ce que** les pavés (11,12) sont disjoints.

5. Touche selon l'une des revendications précédentes, **caractérisée en ce que** le masque (18) est une étiquette portant en transparence des messages à éclairer.

6. Touche selon l'une des revendications 1 à 4, **caractérisée en ce que** le masque (18) consiste en un revêtement opaque recouvrant la face de manoeuvre (19), et laissant apparaître sur ladite face de manoeuvre des messages par transmission de lumière.

7. Touche selon l'une des revendications 5 ou 6, **caractérisée en ce que** les messages sont rendus lisibles de jour au moyen d'une peinture translucide.

8. Touche selon l'une des revendications précédentes, du type comportant un doigt intérieur (14) de manoeuvre d'un contacteur électrique (15) de l'équipement (1), **caractérisée en ce que** le doigt (14) est porté par la cloison opaque(13).

9. Touche selon l'une des revendications précédentes, **caractérisée en ce que** les pavés (11,12) sont collés dans le corps de touche (4).

10. Touche selon l'une des revendications 1 à 8, **caractérisée en ce que** les pavés (11,12) sont encliquetés dans le corps de touche (4).

11. Touche selon l'une des revendications 1 à 8, **caractérisée en ce que** le corps de touche (4) avec sa ou ses cloisons opaques (13) et le rebord d'appui associé (5), sont venus de surmoulage sur les pavés (11,12), en étant réalisés en un matériau opaque.

12. Barrette de touches lumineuses multi-messages à éclairages indépendants, **caractérisée en ce qu'**elle est constituée d'une pluralité de touches juxtaposées conformes à l'une au moins des revendications 1 à 11, les rebords d'appui (5) desdites touches formant un rebord d'appui périphérique (51) de ladite barrette.

## Patentansprüche

1. Leuchttaste mit Multi-Message-Funktion mittels unabhängiger Beleuchtungen zur Ausstattung einer Anlagenfront, insbesondere einer Luftfahrtausrüstung, umfassend einen Auflagerand (5) und einen Tastenhohlkörper (4), der mit einer Betätigungsvorderfläche (19) abschließt, die mit einer Maske (18) überzogen ist, die entsprechend zu beleuchtenden Nachrichten ausgeschnitten ist, wobei der Tastenkörper (4) mit dem Auflagerand (5) mittels eines umlaufenden Steges (7) verbunden ist, wobei der Körper (4), das Band und der Rand einheitlich aus einem flexiblen Material hergestellt sind, **dadurch gekennzeichnet, daß** ein lichtdurchlässiger Materialblock (9), der durch mindestens eine im wesentlichen senkrecht zur Vorderfläche (19) angeordnete lichtundurchlässige Zwischenwand (13) in Tastenfelder (11, 12) unterteilt ist, im Inneren des Tastenkörpers (4) eingelassen ist, so daß er sich bis zur Betätigungsvorderfläche (19) der Taste erstreckt.

2. Taste nach Anspruch 1, **dadurch gekennzeichnet, daß** der Auflagerand (5) so ausgebildet ist, daß er einen Umfangswulst (8) aufweist, der als Dichtung fungiert, die zu der Frontseite hin vorspringt.

3. Taste nach Anspruch 1 oder 2, **dadurch gekennzeichnet, daß** die Tastenfelder (11, 12) im Bereich der Vorderfläche (19) miteinander verbunden sind.

4. Taste nach Anspruch 1 oder 2, **dadurch gekennzeichnet, daß** die Tastenfelder (11, 12) voneinander getrennt sind.

5. Taste nach einem der vorhergehenden Ansprüche, **dadurch gekennzeichnet, daß** die Maske (18) ein Etikett ist, in dem die zu beleuchtenden Nachrichten transparent ausgebildet sind.

6. Taste nach einem der Ansprüche 1 bis 4, **dadurch gekennzeichnet, daß** die Maske (18) aus einem lichtundurchlässigen Überzug besteht, der die Betätigungsfläche (19) überdeckt und auf derselben Nachrichten durch Lichtdurchlaß erscheinen läßt.

7. Taste nach einem der Ansprüche 5 oder 6, **dadurch gekennzeichnet, daß** die Nachrichten tagsüber mittels eines lichtdurchlässigen Anstrichs lesbar gemacht werden.

8. Taste nach einem der vorhergehenden Ansprüche, der Art, die einen inneren Betätigungsfinger (14) zur Betätigung eines elektrischen Schließkontaktes (15) der Ausrüstung (1) umfaßt, **dadurch gekennzeichnet, daß** der Finger (14) von der lichtundurchlässigen Zwischenwand (13) getragen wird.

9. Taste nach einem der vorhergehenden Ansprüche, **dadurch gekennzeichnet, daß** die Tastenfelder (11, 12) in den Tastenkörper (4) geklebt sind.

10. Taste nach einem der Ansprüche 1 bis 8, **dadurch gekennzeichnet, daß** die Tastenfelder (11, 12) in den Tastenkörper (4) eingerastet sind.

11. Taste nach einem der Ansprüche 1 bis 8, **dadurch gekennzeichnet, daß** der Tastenkörper (4) mit seiner bzw. seinen lichtundurchlässigen Zwischenwänden (13) und dem dazugehörigen Auflagerand (5) durch Umspritzen der Tastenfelder (11, 12) unter Verwendung eines lichtundurchlässigen Materials hergestellt sind.

12. Leiste aus Leuchttasten mit Multi-Message-Funktion mittels unabhängiger Beleuchtungen, **dadurch gekennzeichnet, daß** sie aus einer Vielzahl von nebeneinander angeordneten Tasten gemäß mindestens einem der Ansprüche 1 bis 11 gebildet ist, wobei die Auflageränder (5) der Tasten einen Umfangsauflagerand (51) der Leiste bilden.

## Claims

1. A light-emitting key with multiple independently-illuminated messages for fitting to an equipment front panel, in particular for aviation equipment, the key comprising a bearing rim (5) and a hollow key body (4) terminated by a front, drive face (19) covered by a mask (18) etched with messages to be illuminated, said key body (4) being connected to said bearing rim (5) by means of a peripheral ligament (7), said body, said ligament, and said rim being made as a single piece of flexible material, the key being **characterized in that** a slab of translucent material (9) subdivided into blocks (11, 12) by at least one opaque partition (13) extending substantially perpendicularly to the front face (19) is received inside the key body (4) so as to extend as far as the front, drive face (19) of the key.

2. A key according to claim 1, **characterized in that** the bearing rim (5) is shaped to present a peripheral projection (8) projecting towards the front panel and acting as a sealing gasket.

3. A key according to claim 1 or claim 2, **characterized in that** the blocks (11, 12) are joined together at the front face (19).

4. A key according to claim 1 or claim 2, **characterized in that** the blocks (11, 12) are separate.

5. A key according to any preceding claim, **characterized in that** the mask (18) is a label carrying the messages to be illuminated as transparencies.

6. A key according to any one of claims 1 to 4, **characterized in that** the mask (18) consists in an opaque covering covering the drive face (19) and allowing messages to appear in said drive face by light transmission.

7. A key according to claim 5 or claim 6, **characterized in that** the messages are made visible in daylight by means of translucent paint.

8. A key according to any preceding claim, of the type comprising an internal drive finger (14) for driving an electrical contactor (15) of the equipment (1), the key being **characterized in that** the finger (14) is carried by the opaque partition (13).

9. A key according to any preceding claim, **characterized in that** the blocks (11, 12) are secured inside the key body (4) by adhesive.

10. A key according to any one of claims 1 to 8, **characterized in that** the blocks (11, 12) are snap-fastened inside the key body (4).

11. A key according to any one of claims 1 to 8, **characterized in that** the key body (4) together with the opaque partition(s) (13) and the bearing rim (5) associated therewith are obtained by being overmolded on the blocks (11, 12), and are made out of a material that is opaque.

12. A strip of light-emitting keys with multiple independently-illuminated messages, the strip being **characterized in that** it is made up of a plurality of juxtaposed keys according to at least one of claims 1 to 11, the bearing rims (5) of said keys forming a peripheral bearing rim (51) of said strip.
